# EUROPÄISCHE PATENTSCHRIFT

(11) **EP 0 668 802 B1**
(45) Veröffentlichungstag und Bekanntmachung des Hinweises auf die Patenterteilung: **19.02.1997**
(21) Anmeldenummer: 93924041.2
(22) Anmeldetag: 15.10.1993
(51) Int. Cl.: B08B 9/02, E03F 9/00

(54) **GERÄT ZUM SANIEREN, INSBESONDERE ZUM REINIGEN VON ROHREN**
SANITATION DEVICE, ESPECIALLY FOR CLEANING PIPES
APPAREIL PERMETTANT D'ASSAINIR, NOTAMMENT DE NETTOYER DES TUYAUX

(30) Priorität: 05.11.1992 DE 4237352
(43) Veröffentlichungstag der Anmeldung: 30.08.1995
(73) Patentinhaber: HYDAC TECHNOLOGY GMBH, 66273 Sulzbach (DE)
(72) Erfinder: SCHÖN, Otmar, D-66450 Bexbach-Höchen (DE)
(74) Vertreter: Patentanwälte Bartels, Held und Partner
(86) Internationale Anmeldenummer: EP9302849
(87) Internationale Veröffentlichungsnummer: WO9409922

(56) Entgegenhaltungen:
- US-A- 2 299 116
- US-A- 3 075 535
- US-A- 3 937 404
- US-A- 4 895 178

## Beschreibung

Die Erfindung betrifft ein Gerät zum Sanieren, insbesondere zum Reinigen von Rohren, mit einem Reinigungsteil, das an ein Versorgungsteil über ein Verbindungsrohr anschließbar ist, das von einem Versorgungsrohr zum Versorgen eines aufblähbaren Abdichtteiles mit einem Medium, zumindest abschnittsweise, umfaßt ist, das zwischen dem Versorgungsteil und dem Reinigungsteil innerhalb des Rohres angeordnet ist.

Im Sanitärbereich werden heute in der Regel noch verschmutzte oder verstopfte Rohre dadurch gereinigt, daß man eine Drahtwendel in das Rohr einführt oder das Rohr mittels eines Wasserstrahles aus einer Schlauchleitung ausspritzt. Beides führt zu unbefriedigenden Ergebnissen und insbesondere beim Ausspritzen mittels einer Schlauchleitung gelangt verschmutztes Wasser aus dem Rohr in die Umgebung.

Bei einem gattungsgemäßen Gerät nach der US-PS 3 075 535 ist ein mittels Wasser aufblähbares Abdichtteil vorbekannt, das in das zu reinigende Rohr eingeführt und aufgebläht das Innere des Rohres gegenüber der Umgebung abdichtet. Ist das Rohr vollständig verstopft, wird über das Reinigungsteil, das aus einem Rohrabschnitt gebildet ist, ein Druck zwischen der Verstopfung und dem Abdichtteil aufgebaut, der dem Wasserdruck entspricht, so daß zum einen die Verstopfung beseitigt werden kann und zum anderen verschmutztes Wasser nicht ungewollt aus dem Rohr austritt. Bei sehr hartnäckigen Verschmutzungen oder Verstopfungen ist jedoch das bekannte Reinigungsgerät nicht mehr mit Aussicht auf Erfolg einsetzbar. Würde man insbesondere mit einem erhöhten Wasserdruck versuchen, die Verschmutzungsstelle im Rohr zu beseitigen, ist nicht auszuschließen, daß das bekannte Abdichtteil in der Art einer Speicherblase sich entgegen seiner Wirkrichtung umstülpt und den Rohrausgang freigibt. Neben einer Beschädigung des Abdichtteiles ist dann die Funktion des bekannten Gerätes insgesamt nicht mehr gewährleistet. Auch kann es zum Abreißen des Abdichtteiles an der Stelle des Verbindungsüberganges mit dem Verbindungs- oder dem Versorgungsrohr kommen, das zum Reinigungsteil bzw. zum Abdichtteil führt. Der Einsatz des bekannten Gerätes findet insbesondere außerhalb des Sanitärbereiches seine Grenzen, wenn zum Beseitigen von Verschmutzungen, beispielsweise bei Pipelines, sehr hohe Drücke aufzubauen sind.

Durch die DE-OS 27 09 112 ist ein Gerät zum Sanieren von Rohren bekannt, bei dem über das Verbindungsrohr wurzeltötende Schäume in Rohre einbringbar sind, um dort eventuell angefallenes Wurzelwerk zu beseitigen. Das angesprochene Verbindungsrohr ist von dem aufblähbaren Abdichtteil umgeben, das in seinem aufgeblähten Zustand am Rohreingang verbleibt, wohingegen für die Zuführung des wurzeltötenden Schaumes das Verbindungsrohr von dem Abdichtteil geführt an die jeweilige Stelle innerhalb des zu behandelnden Rohres verfahren wird. Beim Verschieben des Verbindungsrohres innerhalb des Abdichtteiles kommt es zum Verschleiß desselben, was wiederum zum Unbrauchbarwerden des bekannten Gerätes führt. Zum Befüllen und Entleeren des Abdichtteiles ist stirnseitig in das Abdichtteil ein Zuführstopfen eingelassen, was Dichtheitsprobleme mit sich bringt. Dieses bekannte Gerät ist zum Reinigen von Rohren, beispielsweise in Form von Verstopfungen, wenig geeignet.

Ausgehend von diesem Stand der Technik liegt der Erfindung die Aufgabe zugrunde, ein Gerät zum Sanieren, insbesondere zum Reinigen von Rohren, zu schaffen, das die beschriebenen Nachteile nicht aufweist und das sich auf vielseitige Art und Weise zum Einsatz bringen läßt, also mithin auch nicht auf die Anwendung im Sanitärbereich beschränkt zu sein braucht. Diese Aufgabe löst ein Gerät mit den Merkmalen des Anspruches 1.

Dadurch, daß gemäß dem kennzeichnenden Teil des Anspruches 1 das gesamte Abdichtteil das Versorgungsrohr radial umfaßt, daß das Abdichtteil mit seinen beiden Enden an dem Versorgungsrohr festgelegt ist und daß das Versorgungsrohr radial in ihm angeordnete Öffnungen aufweist, die in das Innere des Abdichtteiles münden, ist auch bei hohen Drücken das Abdichtteil sicher in Berührung mit der Rohrinnenwandung und kann sich nicht ablösen, insbesondere nicht umstülpen. Es ist also in jedem Betriebszustand eine sichere Abdichtung gewährleistet. Da das Abdichtteil mit dem Versorgungsrohr fest verbunden ist, wird es mit diesem zusammen innerhalb des Rohres verfahren und nur an der Stelle der Verschmutzung oder Verstopfung aufgebläht. Mithin kommt es nicht zu Reibungen zwischen dem Abdichtteil und dem Rohr bzw. mit dem Versorgungs- oder Verbindungsrohr, so daß ein verschleißarmer Betrieb gewährleistet ist. Mit dem erfindungsgemäßen Gerät lassen sich über das Reinigungsteil Wasser, Druckluft sowie weitere Reinigungsmedien, Fungizide, wurzeltötende Schäume oder Saniermaterial, wie aufzuspritzende Rohrverkleidungsmaterialien, je nach Einsatzzweck in das Innere des Rohres zuführen. Da das Verbindungsrohr und das Versorgungsrohr für das Abdichtteil voneinander getrennt sind, lassen sich beispielsweise das Abdichtteil schädigende Medien über das Verbindungsrohr von dem Versorgungsteil aus in das Rohr einbringen, wohingegen das Abdichtteil für einen Aufblähvorgang sich vom Versorgungsrohr aus mit einem Aufblähmedium, wie Stickstoffgas, versorgen läßt.

Neben dem Einsatz im Sanitärbereich läßt sich das erfindungsgemäße Gerät auch bei Versorgungsleitungen, beispielsweise in Pipelines, verwenden. Auch ist eine medizinische Anwendung innerhalb von Gefäßsystemen denkbar. So könnte das erfindungsgemäße Gerät mittels eines Katheters in die jeweilige Blutbahn zur Beseitigung von Cholesterinablagerungen od.dgl. eingesetzt werden. Das jeweils zuzuführende Reinigungs- und/oder Aufblähmedium kann auch seitens des Versorgungsteiles unter Hochdruck zugeführt werden, sofern das Versorgungsteil hierfür die notwendigen Druckerhöhungseinrichtungen aufweist. Mit Zunahme des Druckes für das Reinigungsmedium ist dann auch der Druck für das aufblähbare Abdichtteil zu erhöhen, um ein ungewolltes Austreten des Reinigungsmediums mit den Schmutzteilchen in die Umgebung zu verhindern.

Ist das Rohr verstopft oder nahezu verstopft und das Gerät zum Sanieren an die derart zugesetzte Stelle innerhalb des Rohres herangeführt und in Betrieb genommen, baut sich beim Zuführen des Reinigungsmediums gegebenenfalls unter Druck zwischen dem Reinigungsteil und dem dann aufgeblähten Abdichtteil ein Druck auf, der das aufgeblähte Abdichtteil verformt und bei seiner Befüllung mit einem Gas etwas zusammendrückt. Trotz dieses Verformungs- und/oder Verdichtungsvorganges bleibt das Abdichtteil in sicherer, dichtender Anlage mit dem Inneren des Rohres. Durch das kontinuierliche Zuführen des Reinigungsmediums über das Reinigungsteil baut sich dann die Rohrverstopfung derart ab, daß ein freier Durchgang innerhalb des Rohres geschaffen ist. Der zwischen der Verstopfung und dem Abdichtteil herrschende Druckgradient wird dann abgebaut und das Abdichtteil kann sich schlagartig entspannen und seine ursprüngliche Lage einnehmen. Mit der Expansion des Abdichtteiles ist eine Art Rückstoßprinzip verwirklicht, das die noch herrschende Restverstopfung im Rohr schlagartig beseitigen kann.

Bei einer bevorzugten Ausführungsform des erfindungsgemäßen Gerätes weist das Reinigungsteil einen kugelförmigen Reinigungskopf auf, der über die Kugeloberfläche verteilt mit Durchlässen versehen ist. Vorzugsweise ist hierbei vorgesehen, daß die Durchlässe längs von Linien verlaufen, die strahlenartig von der Mitte des kugelförmigen Reinigungskopfes ausgehen. Aufgrund dieser Anordnung lassen sich gezielt mit dem Reinigungsteil Behandlungen im Inneren des Rohres durchführen. Zur Druckerhöhung können die Durchlässe mit düsenartigen Einsätzen versehen sein.

Bei einer besonders bevorzugten Ausführungsform des erfindungsgemäßen Gerätes ist das Abdichtteil aus einem elastisch nachgiebigen wulstartigen Ring gebildet, insbesondere aus Kautschukmaterial. Aufgrund dieser Ausbildung lassen sich auch im Querschnitt nicht kreisförmige Rohre, beispielsweise Rohre mit quadratischem Querschnitt, ohne weiteres behandeln, insbesondere reinigen. Der elastisch nachgiebige Ring paßt sich aber nicht nur an unterschiedliche Rohrgeometrien an, sondern gleicht auch Oberflächenrauhheiten innerhalb des Rohres aus und kann sich über eine größere Breite an den Innenumfang des Rohres anlegen, was eine verbesserte Abdichtung mit sich bringt. Im übrigen wird beim Aufblähen des Abdichtteiles der Ring von der Mitte her zu seinen beiden Enden hin randseitig verformt und aufgebläht, so daß von Anfang an eine gute Dichtwirkung erreicht ist und darüber hinaus eine hohe Dichtfläche zur Verfügung steht.

Bei einer weiteren bevorzugten Ausführungsform des erfindungsgemäßen Gerätes ist das Versorgungsrohr hülsenartig ausgebildet, das unter Bildung einer Kammer endseitig dichtend mit dem Verbindungsrohr verbunden ist. Hierdurch ist ein kompakter Aufbau des erfindungsgemäßen Reinigungsgerätes erreicht.

Bei einer anderen bevorzugten Ausführungsform des erfindungsgemäßen Gerätes ist zwischen dem hülsenartigen Rohrabschnitt und dem Verbindungsrohr ein Rücklaufrohr angeordnet, das an eine Entsorgungseinrichtung anschließbar ist und das eine Verbindungsöffnung aufweist, die zwischen dem Reinigungsteil und dem Abdichtteil ins Freie mündet. Auf diese Art und Weise läßt sich getrennt von dem Verbindungsrohr das über dieses Rohr zugeführte Medium über das Rücklaufrohr zusammen mit den abgetragenen Verschmutzungspartikeln aus dem Rohr abführen. Das verschmutzte Reinigungsmedium läßt sich dann an eine Entsorgungseinrichtung abgeben, die vorzugsweise die Verschmutzungen aus dem Reinigungsmedium herausfiltert, das dann wiederum über das Verbindungsrohr zum Reinigungsteil zurückführbar ist. Auf diese Art und Weise läßt sich ein geschlossener Kreislauf für das Reinigungsmedium erreichen. Die Entsorgungseinrichtung kann aber auch aus der Fortführung des Rohres oder eines anderen Rohres bestehen, in das sich das verschmutzte Reinigungsmedium ableiten läßt.

Bei einer weiteren bevorzugten Ausführungsform des erfindungsgemäßen Reinigungsgerätes sind das Verbindungs- und das Versorgungsrohr an das Versorgungsteil angeschlossen, das mindestens einen Druckspeicher für die Bevorratung von Fluid bzw. Gas aufweist. Hierdurch läßt sich das Gerät als mobile Wartungseinheit ausbilden, die ohne weitere Anschlüsse an Fremdversorgungseinrichtungen sich unmittelbar über das Versorgungsteil betreiben läßt.

Bei einer besonders bevorzugten Ausführungsform sind zumindest Teile des Verbindungs-, Versorgungs- und Rücklaufrohres flexibel ausgebildet. Hierdurch läßt sich das Gerät dann auch ohne Schwierigkeit in Rohren mit einer Vielzahl gekrümmter Bereiche zum Einsatz bringen.

Weiter kann vorzugsweise vorgesehen sein, um das aufblähbare Abdichtteil ein netzartiges Gewebe zu legen, um eine Überdehnung des Abdichtteiles auf jeden Fall zu vermeiden.

Im folgenden ist das erfindungsgemäße Gerät anhand der Zeichnung näher erläutert.

Es zeigen:
- Fig.1: einen Längsschnitt durch ein Rohr mit einer ersten Ausführungsform eines eingesetzten Gerätes, das ebenfalls im Längsschnitt dargestellt ist;
- Fig.2: eine der Fig.1 entsprechende Darstellung mit einer weiteren Ausführungsform des Reinigungsgerätes.

Das Rohr 10 weist einen kreisförmigen Durchmesser auf. Zur Beseitigung einer Verschmutzung oder Verstopfung (nicht dargestellt) innerhalb dieses Rohres 10 ist an einer geeigneten Stelle (nicht dargestellt) das Reinigungsgerät in das Rohr 10 eingeführt worden. Das Gerät weist ein Reinigungsteil 12 auf, das an ein Versorgungsteil (nicht dargestellt) über ein Verbindungsrohr 14 angeschlossen ist, das in der Figur nur teilweise wiedergegeben ist. Das Gerät verfügt ferner über ein aufblähbares Abdichtteil 16, das ein vorgebbares Volumen einnimmt und das zwischen dem Versorgungsteil (nicht dargestellt) und dem Reinigungsteil 12 innerhalb des Rohres 10 angeordnet ist.

Das Reinigungsteil 12 weist einen kugelförmigen Reinigungskopf 18 auf, der mit Durchlässen 20 in Form von Bohrungen versehen ist, wobei der Reinigungskopf an das Verbindungsrohr 14 angeschlossen ist. Die Durchlässe 20 sind in vorgebbaren Abständen voneinander gleichförmig über die Umfangsfläche des Reinigungskopfes 18 verteilt.

Das Abdichtteil 16 ist aus einem elastisch nachgiebigen Ring 22 aus geeignetem Kautschuk-Werkstoff gebildet. Dieser Ring 22 ist über ein Versorgungsrohr 26 mit Stickstoffgas befüllbar. Das Versorgungsrohr 26 ist hülsenartig ausgebildet und ist mit einem Ende an eine Versorgungsleitung 24 angeschlossen, die ein Teil des Versorgungsrohres darstellt. Der Rohrabschnitt 26 wird unter Bildung einer Kammer 28 von dem Verbindungsrohr 14 durchgriffen und ist endseitig mittels Dichtungsmitteln 29 dichtend mit diesem verbunden.

Der Ring 22 ist wiederum dichtend mit dem Außenumfang des hülsenartigen Rohrabschnittes 26 verbunden, der zum Herstellen einer Verbindung zwischen dem Ringvolumen und dem Kammervolumen Durchgänge 30 in Form von radial angeordneten Bohrungen aufweist. Für das dichtende Festlegen des Ringes 22 auf dem Rohrabschnitt 26 sind zwei hülsenförmige Klammern 32 vorgesehen, die die Enden des Ringes 22 umgreifen.

Das Verbindungsrohr 14 und das Versorgungsrohr 26 sind an das Versorgungsteil (nicht dargestellt), das jeweils Druckspeicher für die Bevorratung von einem Reinigungsmedium bzw. Stickstoffgas aufweist, angeschlossen. Die Transportrichtung des Gases innerhalb der angesprochenen Versorgungsleitung 24 ist in der Figur mit einem Pfeil angegeben. Über ein einstellbares Rückschlagventil 34 ist sichergestellt, daß der Druck innerhalb des blasenartigen Abdichtteiles 16 eine vorgebbare Größe, die den Kautschuk oder das Rohr 10 beim Erreichen seines Berstdruckes schädigen könnte, nicht übersteigt. Über ein weiteres ansteuerbares Ventil 35 ist sichergestellt, daß das einmal in den Ring 22 eingebrachte Gas nicht zum Speicher unbeabsichtigt zurückströmen kann.

Zumindest Teile des Verbindungsrohres 14 sowie des Versorgungsrohres 26 in Form der Versorgungsleitung 24 sind flexibel ausgebildet, um Rohrkrümmungen jedweder Art (nicht dargestellt) nachfolgen zu können. Der Vorschub des Reinigungs- und Saniergerätes innerhalb des Rohres 10 erfolgt vorzugsweise über das Verbindungsrohr 14, das flexibel ausgebildet von einer Schlauchtrommel abzuwickeln ist.

Zum Einführen des Gerätes in das Rohr 10 ist das Abdichtteil 16 im wesentlichen drucklos gehalten, so daß es zusammengefallen nicht in einer sich schädigenden Art und Weise längs des Innenumfanges des Rohres 10 scheuern kann. Sobald der Reinigungskopf 18 mit einer Verschmutzung in Berührung kommt, die den Leitungsquerschnitt des Rohres 10 gefährlich beeinträchtigt, was für die Bedienperson spürbar ist, wenn sich das Gerät über das Verbindungsrohr 14 nicht weiter in das Rohr 10 hineinschieben läßt, wird ein Reinigungsvorgang ausgelöst.

Hierzu wird die Versorgungsleitung 24 mit Gas beaufschlagt, was über das Versorgungsrohr 26 zu einem Aufblähen des ringartigen Abdichtteiles 16 führt. Das Aufpumpen oder Befüllen des Ringkammervolumens mit Gas wird so lange fortgeführt, bis das Abdichtteil 16 in dichtender Art und Weise mit dem Innenumfang des Rohres 10 in Anlage ist. Über eine entsprechende Druckmeßeinrichtung (nicht dargestellt), die den Druckanstieg innerhalb der Ringkammer feststellt, läßt sich eine sichere, dichtende Anlage herstellen. Anschließend wird das Reinigungsmedium, im einfachsten Fall Wasser, über das Verbindungsrohr 14 und die Durchlässe 20 des Reinigungskopfes 12 in das Innere des Rohres 10 geleitet. Die aus den düsenartigen Durchlässen 20 strömenden Wasserpartikel lösen die Verschmutzung auf und beseitigen somit diese bzw. Rohrverstopfungen.

Bei sehr hartnäckigen Verstopfungen, die sich nicht sofort lösen lassen, wird sich zwischen verstopfter Stelle und dem Abdichtteil ein zunehmender Druck ausbilden, der das Abdichtteil zusammendrückt, aber eine sichere Anlage des Abdichtteiles mit dem Inneren des Rohres nicht beeinträchtigt. Sobald sich die Verstopfung etwas gelöst hat, so daß erneut ein Durchgang besteht, baut sich der im Rohr 10 aufgebaute Druck schlagartig ab und mithin dehnt sich das Abdichtteil 16 schlagartig auf seine ursprüngliche Größe aus und nimmt wieder eine Lage ein, wie sie in der Fig.1 dargestellt ist. Mit diesem Expansionsvorgang des Abdichtteiles 16 verbunden ergibt sich dann schlagartig ein Stoß auf die noch verbleibende Verschmutzung, die zur sofortigen Beseitigung der Restverstopfung führt.

Bei einer Ausführungsform (nicht dargestellt) des erfindungsgemäßen Gerätes kann eine Längsverfahrbarkeit des Reinigungsteiles 12 vorgesehen sein, wobei sich der Reinigungskopf 18 mittels des Verbindungsrohres 14 mechanisch hin- und herbewegen läßt bei in Ruhe gehaltenem Rohrabschnitt 26, dessen Lage durch den aufgeblähten Ring 22 bestimmt ist. Hierdurch läßt sich mechanisch unterstützt eine Verstopfung durch "Rammen" beseitigen, ohne daß das Abdichtteil 16 seine Lage zu verändern braucht, was einem verschleißarmen Betrieb des Gerätes zugute kommt.

Nach dem Reinigungsvorgang mittels des Reinigungsmediums läßt sich über das Versorgungsteil innerhalb des Verbindungsrohres 14 ein Unterdruck erzeugen und das Reinigungsmedium mit den aufgelösten Verschmutzungsteilchen läßt sich aus dem Rohr 10 absaugen. Anschließend wird der Druck innerhalb des Abdichtteiles 16 reduziert, so daß der Ring 22 in sich zusammenfällt und mit dem Reinigungsgerät aus dem Rohr 10 wieder heraus oder zur nächsten Verschmutzung- oder Verstopfungsstelle weitergeführt werden kann.

Die in der Fig.2 dargestellte zweite Ausführungsform des Reinigungsgerätes entspricht im wesentlichen der ersten Ausführungsform, so daß im folgenden nur noch auf die Unterschiede zwischen den beiden Ausführungsformen eingegangen wird. Hierbei werden sich entsprechende Teile der beiden Ausführungsformen mit denselben, aber für die zweite Ausführungsform um jeweils mit 100 erhöhten Bezugsziffern wiedergegeben.

Bei der zweiten Ausführungsform gemäß der Fig.2 ist zwischen dem hülsenartigen Rohrabschnitt 126 und dem Verbindungsrohr 114 ein Rücklaufrohr 136 angeordnet, das an eine Entsorgungseinrichtung (nicht dargestellt) anschließbar ist. Das Rücklaufrohr 136 ist innerhalb des hülsenartigen Rohrabschnittes 126 ebenfalls als Hülse ausgebildet, die das Verbindungsrohr 114 umgibt und die eine erweiterte Rücklaufkammer 140 ausbildet.

Auch die Rücklaufkammer 140 ist über Dichtungsmittel 129 nach außen hin dichtend abgeschlossen. An ihrem dem Reinigungsteil 112 zugekehrten Ende ragt die hülsenartige Rücklaufkammer 140 mit einem vorgebbaren axialen Überstand über das Ende des Rohrabschnittes 126 vor und weist radial angeordnet eine Verbindungsöffnung 138 in Form mehrerer, entlang ihres Außenumfanges angeordneter Bohrungen auf, die bei der Darstellung gemäß Fig.2 ins Rohrinnere münden. Über dieses zusätzliche Rohr 136 läßt sich das über das Verbindungsrohr 114 zugeführte Reinigungsmedium, beispielsweise in Form von unter Druck stehendem Wasser, mit den Schmutzteilchen aus dem Reinigungsgerät und dem Rohr 110 abführen. Zu- und Rücklauf in Form des Verbindungsrohres 114 und des Rücklaufrohres 136 lassen sich über Absperreinrichtungen (nicht dargestellt) absperren und sind gegenüber unbeabsichtigtem Zurückfließen des Reinigungsmediums über Rückschlagventile (nicht dargestellt) abgesichert. An die Stelle des Reinigungsmediums können mittels des Gerätes auch ein Fungizid, wurzeltötende Schäume oder übliche Saniermittel in das Rohrinnere eingebracht werden.

## Patentansprüche

1. Gerät zum Sanieren, insbesondere zum Reinigen von Rohren (10,110) mit einem Reinigungsteil (12,112), das an ein Versorgungsteil über ein Verbindungsrohr (14,114) anschließbar ist, das von einem Versorgungsrohr (26,126) zum Versorgen eines aufblähbaren Abdichtteiles (16,116) mit einem Medium zumindest abschnittsweise umfaßt ist, wobei das Abdichtteil (16,116) zwischen dem Versorgungsteil und dem Reinigungsteil (12,112) innerhalb eines zu reinigenden Rohres anordenbar ist, dadurch gekennzeichnet, daß das gesamte Abdichtteil (16,116) das Versorgungsrohr (26,126) radial umfaßt, daß das Abdichtteil (16,116) mit seinen beiden Enden an dem Versorgungsrohr (26,126) festgelegt ist und daß das Versorgungsrohr (26,126) radial in ihm angeordnete Öffnungen (30,130) aufweist, die in das Innere des Abdichtteiles (16,116) münden.

2. Gerät nach Anspruch 1, dadurch gekennzeichnet, daß das Reinigungsteil (12,112) einen kugelförmigen Reinigungskopf (18,118) aufweist, der über die Kugeloberfläche verteilt mit Durchlässen (20,120) versehen ist.

3. Gerät nach Anspruch 2, dadurch gekennzeichnet, daß die Durchlässe (20,120) längs von Linien verlaufen, die strahlenartig von der Mitte des kugelförmigen Reinigungskopfes (18,118) ausgehen.

4. Gerät nach einem der Ansprüche 1 bis 3, dadurch gekennzeichnet, daß das Abdichtteil (16,116) aus einem elastisch nachgiebigen, wulstartigen Ring (22,122), insbesondere aus Kautschuk, gebildet ist.

5. Gerät nach Anspruch 4, dadurch gekennzeichnet, daß das Versorgungsrohr (26,126) hülsenartig ausgebildet ist, das unter Bildung einer Kammer (28,128) endseitig dichtend mit dem Verbindungsrohr (14,114) verbunden ist.

6. Gerät nach Anspruch 5, dadurch gekennzeichnet, daß zwischen dem hülsenartigen Versorgungsrohr (126) und dem Verbindungsrohr (114) ein Rücklaufrohr (136) angeordnet ist, das an eine Entsorgungseinrichtung anschließbar ist und das eine Verbindungsöffnung (138) aufweist, die zwischen dem Reinigungsteil (112) und dem Abdichtteil (116) ins Freie mündet.

7. Gerät nach einem der Ansprüche 3 bis 6, dadurch gekennzeichnet, daß das Verbindungs-(14) und das Versorgungsrohr (26) an das Versorgungsteil angeschlossen sind, das mindestens einen Druckspeicher für die Bevorratung von Fluid und/oder Gas aufweist.

8. Gerät nach Anspruch 6 oder 7, dadurch gekennzeichnet, daß zumindest Teile des Verbindungs-(14), Versorgungs-(26) und Rücklaufrohres (136) flexibel ausgebildet sind.

9. Gerät nach einem der Ansprüche 1 bis 8, dadurch gekennzeichnet, daß über das Verbindungsrohr (14,114) und das Reinigungsteil (12,112) Wasser, Druckluft sowie weitere Reinigungsmedien, Fungizide, wurzeltötende Schäume oder Saniermittel, wie Rohrverkleidungsmaterialien, in das Innere des Rohres (10,110) zuführbar sind.

10. Gerät nach einem der Ansprüche 1 bis 9, dadurch gekennzeichnet, daß um das aufblähbare Abdichtteil (16,116) ein netzartiges Gewebe gelegt ist.

## Claims

1. Sanitation device, especially for cleaning pipes (10, 110) with a cleaning part (12, 112), which can be connected to a supply part by way of a connecting tube (14, 114), which is enclosed at least in sections by a supply tube (26, 126) for supplying an inflatable sealing part (16, 116) with a medium, the sealing part (16, 116) being able to be located between the supply part and the cleaning part (12, 112) within a pipe to be cleaned, characterised in that the entire sealing part (16, 116) surrounds the supply pipe (26, 126) radially, that the sealing part (16, 116) is fixed by its two ends to the supply tube (26, 126) and that the supply tube (26, 126) comprises openings (30, 130) located radially therein, which open into the interior of the sealing part (16, 116).

2. Device according to Claim 1, characterised in that the cleaning part (12, 112) has a spherical cleaning head (18, 118), which is provided with openings (20, 120) distributed over the surface of the ball.

3. Device according to Claim 2, characterised in that the openings (20, 120) extend along lines, which emanate radially from the centre of the spherical cleaning head (18, 118).

4. Device according to one of Claims 1 to 3, characterised in that the sealing part (16, 116) is formed from an elastically resilient, bead-like ring (22, 122), in particular of rubber.

5. Device according to Claim 4, characterised in that the supply tube (26, 126) is constructed in the manner of a sleeve, which with the formation of a chamber (28, 128) is connected at its end sides hermetically to the connecting tube (14, 114).

6. Device according to Claim 5, characterised in that located between the sleeve-like supply tube (126) and the connecting tube (114) is a return tube (136), which can be connected to a discharge device and which comprises a connecting opening (138), which opens into the atmosphere between the cleaning part (112) and the sealing part (116).

7. Device according to one of Claims 3 to 6, characterised in that the connecting tube (14) and the supply tube (26) are connected to the supply part, which comprises at least one pressure reservoir for the supply of fluid and/or gas.

8. Device according to Claim 6 or 7, characterised in that at least parts of the connecting tube (14), supply tube (26) and return tube (136) have a flexible construction.

9. Device according to one of Claims 1 to 8, characterised in that by way of the connecting tube (14, 114) and the cleaning part (12, 112), water, compressed air as well as further cleaning media, fungicides, foams which kill roots or sanitation means, such as pipe lining materials, can be supplied to the inside of the pipe (10, 110).

10. Device according to one of Claims 1 to 9, characterised in that a net-like fabric is laid around the inflatable sealing part (16, 116).

## Revendications

1. Appareil pour l'assainissement, notamment le nettoyage de tuyaux (10, 110), comprenant une partie de nettoyage (12, 112) qui peut être raccordée à une partie d'alimentation par le biais d'un tuyau de liaison (14, 114) qui est entouré, au moins partiellement, par un tuyau d'alimentation (26, 126) pour l'alimentation avec un agent d'une partie d'étanchéité (16, 116) gonflable, la partie d'étanchéité (16, 116) pouvant être disposée entre la partie d'alimentation et la partie de nettoyage (12, 112) à l'intérieur d'un tuyau à nettoyer, caractérisé en ce que la totalité de la partie d'étanchéité (16, 116), entoure dans le sens radial le tuyau d'alimentation (26, 126), en ce que la partie d'étanchéité (16, 116) est, par ses deux extrémités, fixée au tuyau d'alimentation (26, 126) et en ce que le tuyau d'alimentation (26, 126) présente des ouvertures (30, 130) disposées dans son intérieur dans le sens radial et qui débouchent à l'intérieur de la partie d'étanchéité (16, 116).

2. Appareil selon la revendication 1, caractérisé en ce que la partie de nettoyage (12, 112) présente une tête de nettoyage (18, 118) sphérique qui est munie de passages (20, 120) répartis sur la surface sphérique.

3. Appareil selon la revendication 2, caractérisé en ce que les passages (20, 120) sont disposés le long de lignes qui rayonnent depuis le milieu de la tête de nettoyage (18, 118) sphérique.

4. Appareil selon une des revendications 1 à 3, caractérisé en ce que la partie d'étanchéité (16, 116) est constituée d'un anneau (22, 122) en forme de bourrelet, flexible de façon élastique, en particulier en caoutchouc.

5. Appareil selon la revendication 4, caractérisé en ce que le tuyau d'alimentation (26, 126) est réalisé en forme de gaine et est relié côté extrémité, de façon étanche, au tuyau de liaison (14, 114), avec formation d'une chambre (28, 128).

6. Appareil selon la revendication 5, caractérisé en ce que, entre le tuyau d'alimentation (126) en forme de gaine et le tuyau de liaison (114), il est disposé un tuyau de retour (136) qui peut être raccordé à un équipement d'élimination et qui présente une ouverture de liaison (138) qui débouche à l'air libre entre la partie de nettoyage (112) et la partie d'étanchéité (116).

7. Appareil selon une des revendications 3 à 6, caractérisé en ce que le tuyau de liaison (14) et le tuyau d'alimentation (26) sont raccordés à la partie d'alimentation qui présente au moins un accumulateur de pression pour l'approvisionnement en fluide et/ou en gaz.

8. Appareil selon la revendication 6 ou 7, caractérisé en ce que au moins des parties du tuyau de liaison (14), du tuyau d'alimentation (26) et du tuyau de retour (136) sont réalisées de façon flexible.

9. Appareil selon une des revendications 1 à 8, caractérisé en ce que, par le biais du tuyau de liaison (14, 114) et de la partie de nettoyage (12, 112), de l'eau, de l'air comprimé ainsi que d'autres agents de nettoyage, des fongicides, des mousses détruisant les racines ou des produits sanitaires, tels que des matériaux de chemisage de tuyau, peuvent être introduits à l'intérieur du tuyau (10, 110).

10. Appareil selon une des revendications 1 à 9, caractérisé en ce qu'un tissu réticulé est placé autour de la partie d'étanchéité (16, 116) gonflable.
